# EUROPÄISCHE PATENTSCHRIFT

(11) **EP 1 094 221 B1**
(45) Veröffentlichungstag und Bekanntmachung des Hinweises auf die Patenterteilung: **28.11.2007**
(21) Anmeldenummer: 00120799.2
(22) Anmeldetag: 23.09.2000
(51) Int. Cl.: F04C 15/00

(54) **Vorrichtung mit antriebskombinierten Umlaufverdrängerpumpen**
Apparatus with rotary positive displacement pumps having combined drive
Dispositif de pompes rotatives à déplacement positif avec entraînement combiné

(30) Priorität: 19.10.1999 DE 19950206
(43) Veröffentlichungstag der Anmeldung: 25.04.2001
(73) Patentinhaber: Bayerische Motoren Werke Aktiengesellschaft, 80809 München (DE)
(72) Erfinder: Leitner, Erich, 85560 Ebersberg (DE); Gütig, Petr, 85560 Ebersberg (DE); Flierl, Rudolf, Dr., 81669 München (DE)

(56) Entgegenhaltungen:
- US-A- 5 290 153
- US-A- 5 326 232

## Beschreibung

Die Erfindung bezieht sich nach dem Oberbegriff des Patentanspruches 1 auf eine Vorrichtung mit antriebskombinierten Umlaufverdrängerpumpen, insbesondere außenverzahnte Zahnradpumpen, vor allem für Brennkraftmaschinen, bei der eine erste, angetriebene Pumpe über deren Antriebswelle mit einer zweiten, gleichachsig angeordneten, zu- und abkoppelbaren Pumpe kombiniert ist, wobei die Zu- und Abkoppelung der in einen mit der ersten Pumpe gemeinsamen Druckkanal fördernden zweiten Pumpe mittels einer reib- und formschlüssig wirkenden, steuerbaren Rutschkupplung förderdruck- bzw. drehzahlabhängig bewirkt ist und eine jeweilige Rutschkupplung über eine fliehkraftgesteuerte Einrichtung gesteuert ist.

Eine derartige Vorrichtung zur bedarfsweisen Änderung des Fördervolumens insbesondere bei Schmierölpumpen von Brennkraftmaschinen ist beispielsweise aus der DE 43 17 645 C2 bekannt. Bei dieser bekannten Vorrichtung umfasst die Rutschkupplung einen auf der Antriebswelle der ständig angetriebenen Pumpe drehfest angeordneten Kegelring, der mit einem förderdruckabhängig steuerbaren Kolbenreibring zusammenwirkt, der seinerseits über einen Koppelring mit dem Pumpenrotor der zu- und abkoppelbaren zweiten Pumpe drehfest gekuppelt ist. Zur Steuerung des Kolbenreibringes dient ein aus einem von beiden Pumpen gemeinsamen Druckkanal abgenommener Steuerdruck zur Betätigung eines Mehrweg-Ventils.

Eine ventillos gesteuerte Zahnradpumpe mit mehreren abkoppelbaren Zahnradpumpen zur Erzielung eines veränderbaren Fördervolumens ist aus der DE 41 34 219 A1 bekannt. Bei dieser bekannten Zahnradpumpe ist in der abschnittsweise hohl gestalteten Antriebswelle der konstant fördernden Pumpe ein einerseits federbelasteter und andererseits vom Förderdruck aus dem gemeinsamen Druckkanal aller Pumpen beaufschlagbarer Schieber angeordnet, der mit den abkoppelbaren Pumpen jeweils formschlüssig in Antriebsverbindung steht. Damit werden mit steigendem Förderdruck nacheinander die einzelnen, abkoppelbaren Pumpen durch axiale Verlagerung des Schiebers von diesem abgekuppelt.

Im Gegensatz zu den vorgenannten Beispielen, wobei jeweils eine Konstant-Förder-Pumpe und mindestens eine abschaltbare Pumpe in einem gemeinsamen Gehäuse angeordnet sind, zeigt die DE-PS 869 156 eine Anordnung, bei der an das Gehäuse einer Konstant-Förder-Pumpe eine zu- und abschaltbare zweite Pumpe in einem gesonderten Gehäuse mit der Antriebswelle der ersten Pumpe fluchtend angeflanscht ist. Der Pumpenrotor der zweiten Pumpe ist auf einer Vielkeilwelle drehfest angeordnet, wobei die auf der Antriebswelle frei drehbar angeordnete Vielkeilwelle einen Kupplungskonus aufweist zum reib- und formschlüssigen Eingriff eines mit der Antriebswelle drehfest verbundenen und gegen eine Federkraft mittels Hydraulikdruck gesteuert verlagerbaren Kupplungskolbens. Zur Steuerung des Hydraulikdruckes kann ein automatisch wirkender Sperrschieber vorgesehen sein.

Die US-A-5326232 offenbart eine Vorrichtung mit Umlaufverdrängerpumpen, die mittels einer fliehkraftgesteuerten Rutschkupplung koppelbar sind. Allerdings kann der diese Vorrichtung hinsichtlich ihres Aufbaus noch wesentlich vereinfacht werden.

Der Erfindung liegt die Aufgabe zugrunde, eine gattungsgemäße Vorrichtung mit einer das Zu- und Abkuppeln einer zweiten Pumpe selbsttätig bewirkenden Steuerung von einfachem baulichem Aufwand auszubilden.

Diese Aufgabe ist mit dem Patentanspruch 1 dadurch gelöst, dass ein Pumpenrotor der zweiten Pumpe mit einer auf der Antriebswelle der ersten Pumpe drehbeweglich gelagerten Hülsenwelle drehfest verbunden ist, und die Hülsenwelle im freien Endbereich mit einer keilriemenartig gestalteten Rillenscheibe in drehfester Verbindung steht, wobei die Rillenscheibe als Teil einer Rutschkupplung einem reib- und formschlüssigen Eingriff federbelasteter und fliehkraftgesteuerter, mit Keilprofilen versehener Kupplungsbacken dient, die an einer mit der Antriebswelle drehfest verbundenen Tragscheibe schwenkbeweglich gelagert sind.

Eine vorteilhafte Ausgestaltung der Erfindung ist mit dem Unteranspruch 2 angegeben.

Anspruch 3 gibt eine alternative Lösung der der Erfindung zugrunde liegenden Aufgabe an, welche sich dadurch auszeichnet, dass ein Pumpenrotor der zweiten Pumpe über eine Durchbrechung von der Antriebswelle der ersten Pumpe lose durchsetzt ist, und in der Durchbrechung diametral angeordnete Kegelabschnitte einerseits mit einem Konus der Antriebswelle und andererseits mit einer angeschrägten, auf der Antriebswelle federhydraulisch steuerbar angeordneten Schalthülse eine Rutschkupplung bilden, die über die hydraulisch mittels eines fliehkraftgesteuerten Ventils beaufschlagte Schalthülse gegen den Widerstand einer vorgespannten Kupplungsfeder zur förderdruck- bzw. drehzahlabhängigen Antriebsunterbrechung der zweiten Pumpe gelöst gehalten ist.

Die Erfindung ist anhand von in der Zeichnung dargestellten Ausführungsbeispielen beschrieben. Es zeigt
- Figur 1: eine erfindungsgemäße Vorrichtung mit einer fliehkraftgesteuerten Rutschkupplung,
- Figur 2: eine weitere erfindungsgemäße Vorrichtung mit einer Rutschkupplung, die über ein fliehkraftgesteuertes Ventil hydraulisch beaufschlagt ist.

Eine jeweilige Vorrichtung 1, 1' umfasst als antriebskombinierte Umlaufverdrängerpumpen vorzugsweise außenverzahnte Zahnradpumpen 2, 2' und 3, 3' als jeweilige Schmierölpumpen für nicht dargestellte Brennkraftmaschinen. Bei jeder der Vorrichtungen 1, 1' der Figuren 1 und 2 ist eine erste, angetriebene Pumpe 2, 2' über deren Antriebswelle 4, 4' mit einer zweiten, gleichachsig angeordneten, zu- und abkoppelbaren Pumpe 3, 3' kombiniert, wobei die Zu- und Abkoppelung der in einen mit der ersten Pumpe 2, 2' gemeinsamen, nicht gezeigten Druckkanal fördernden zweiten Pumpe 3, 3' mittels einer reib- und formschlüssig wirkenden, steuerbaren Rutschkupplung 5, 5' förderdruck- bzw. drehzahlabhängig bewirkt ist.

Erfindungsgemäß ist bei jeder der Vorrichtungen 1, 1' die jeweilige Rutschkupplung 5, 5' über eine fliehkraftgesteuerte Einrichtung gesteuert.

Bei der Vorrichtung 1 nach Figur 1 ist ein Pumpenrotor 6 der zweiten Pumpe 3 mit einer auf der Antriebswelle 4 der ersten Pumpe 2 drehbeweglich gelagerten Hülsenwelle 7 bei 7' drehfest verbunden, wobei die Hülsenwelle 7 im freien Endbereich mit einer keilriemenartig gestalteten Rillenscheibe 8 in drehfester Verbindung steht, die als Teil der Rutschkupplung 5 einem reib- und formschlüssigen Eingriff federbelasteter und fliehkraftgesteuerter, mit Keilprofilen 9 versehener Kupplungsbacken 10 dient. Die als fliehkraftgesteuerte Einrichtungen dienenden Kupplungsbacken 10 sind an einer mit der Antriebswelle 4 drehfest verbundenen Tragscheibe 11 begrenzt schwenkbeweglich gelagert. Weiter sind die Kupplungsbacken 10 entsprechend der Drehrichtung der Antriebswelle 4 an der Tragscheibe 11 für einen selbstverstärkenden Eingriff der Keilprofile 9 in die Rillenscheibe 8 angeordnet.

Mit der vorbeschriebenen Vorrichtung 1 als Schmierölpumpe einer Brennkraftmaschine ist im Bereich niederer Maschinendrehzahlen eine Schmierölförderung über beide Pumpen 2 und 3 sichergestellt. Ist in Abhängigkeit einer vorbestimmten Maschinendrehzahl mit der konstant fördernden Pumpe 2 alleine das erforderliche Fördervolumen erreicht, wird die zweite Pumpe 3 fliehkraftgesteuert abgekoppelt, wobei die Kupplungsbacken 10 mit ihren Keilprofilen 9 fliehkraftgesteuert außer Eingriff mit der Rillenscheibe 8 gebracht sind.

Bei der Vorrichtung 1' nach Figur 2 ist ein Pumpenrotor 12 der zweiten Pumpe 3' über eine Durchbrechung 13 von der Antriebswelle 4' der ersten Pumpe 2' lose durchsetzt. In der Durchbrechung 13 diametral angeordnete Kegelabschnitte 14 und 14' bilden einerseits mit einem Konus 15 der Antriebswelle 4' und andererseits mit einer angeschrägten, auf der Antriebswelle 4' federhydraulisch steuerbar angeordneten Schalthülse 16 die Rutschkupplung 5', die über die hydraulisch mittels eines fliehkraftgesteuerten Ventiles 17 beaufschlagte Schalthülse 16 gegen den Widerstand einer vorgespannten Kupplungsfeder 18 zur förderdruck- bzw. drehzahlabhängigen Antriebsunterbrechung der zweiten Pumpe 3' gelöst gehalten ist.

Bei dieser Vorrichtung 1' ist bis zum Erreichen einer vorbestimmten Maschinendrehzahl der Pumpenrotor 12 der zweiten Pumpe 3' unter der Einwirkung der angeschrägten Schalthülse 16 mittels der vorgespannt angeordneten Kupplungsfeder 18 mit dem Konus 15 der Antriebswelle 4' in reibschlüssiger Verbindung gehalten. Die axial begrenzt verschiebbar angeordnete Schalthülse 16 steht mit einem von der vorgespannten Kupplungsfeder 18 beaufschlagten Kolben 19 in Antriebsverbindung, der andererseits vom Förderdruck im gemeinsamen, nicht gezeigten Druckkanal der beiden Pumpen 2' und 3' beaufschlagbar ist. Hierfür ist Hydraulikmedium über eine Ringnut 20 in der Antriebswelle 4' über Radialkanäle 21 einem Zentralkanal 22 zugeführt, der einenends der Antriebswelle 4' mittels des gegen eine Federkraft fliehkraftverstellbaren Ventils 17 verschließbar ist. Bis zum Erreichen einer vorbestimmten Maschinendrehzahl fließt das Hydraulikmedium aus dem Zentralkanal 22 über eine Ringnut 23 des fliehkraftgesteuerten Ventils 17 ab. Mit Erreichen der vorbestimmten Maschinendrehzahl und damit des von der konstant fördernden Pumpe 2' erreichten Förderstromes wird die zweite Pumpe 3' dadurch abgekoppelt, dass der am Kolben 19 wirksame und von der ersten Pumpe 2' erzeugte Förderdruck den Kolben 19 gegen die vorgespannte Kupplungsfeder 18 axial verschiebt zum Lösen der Schalthülse 16 vom reib- und formschlüssigen Eingriff mit dem Kegelabschnitt 14' bzw. des Eingriffes des Kegelabschnittes 14 mit dem Konus 15 der Antriebswelle 4'.

Mit beiden Vorrichtungen 1 und 1' ist bei Unterschreiten der vorbestimmten Maschinendrehzahl ein stoßfreies Zukoppeln der jeweiligen zweiten, abgekoppelten Pumpe 3, 3' erzielt.

## Patentansprüche

1. Vorrichtung mit antriebskombinierten Umlaufverdrängerpumpen, insbesondere außenverzahnte Zahnradpumpen, vor allem für Brennkraftmaschinen,
- bei der eine erste, angetriebene Pumpe (2, 2') über deren Antriebswelle (4, 4') mit einer zweiten gleichachsig angeordneten, zu- und abkoppelbaren Pumpe (3, 3') kombiniert ist, wobei
- die Zu- und Abkoppelung der in einen mit der ersten Pumpe (2, 2') gemeinsamen Druckkanal fördernden zweiten Pumpe (3, 3') mittels einer reib- und formschlüssig wirkenden, steuerbaren Rutschkupplung (5, 5') förderdruck- bzw. drehzahlabhängig bewirkt ist und
- eine jeweilige Rutschkupplung (5, 5') über eine fliehkraftgesteuerte Einrichtung (8, 10; 17) gesteuert ist,
**dadurch gekennzeichnet,**
- **dass** ein Pumpenrotor (6) der zweiten Pumpe (3) mit einer auf der Antriebswelle (4) der ersten Pumpe (2) drehbeweglich gelagerten Hülsenwelle (7) drehfest verbunden ist, und
- die Hülsenwelle (7) im freien Endbereich mit einer keilriemenartig gestalteten Rillenscheibe (8) in drehfester Verbindung steht, wobei
- die Rillenscheibe (8) als Teil einer Rutschkupplung (5) einem reib- und formschlüssigen Eingriff federbelasteter und fliehkraftgesteuerter, mit Keilprofilen (9) versehener Kupplungsbacken (10) dient, die
- an einer mit der Antriebswelle (4) drehfest verbundenen Tragscheibe (11) schwenkbeweglich gelagert sind.

2. Vorrichtung nach Anspruch 1, **dadurch gekennzeichnet, dass** die Kupplungsbacken (10) an der Tragscheibe (11) entsprechend einem selbstverstärkenden Eingriff in die Rillenscheibe (8) angeordnet sind.

3. Vorrichtung mit antriebskombinierten Umlaufverdrängerpumpen, insbesondere außenverzahnte Zahnradpumpen, vor allem für Brennkraftmaschinen,
- bei der eine erste, angetriebene Pumpe (2, 2') über deren Antriebswelle (4, 4') mit einer zweiten gleichachsig angeordneten, zu- und abkoppelbaren Pumpe (3, 3') kombiniert ist, wobei
- die Zu- und Abkoppelung der in einen mit der ersten Pumpe (2, 2') gemeinsamen Druckkanal fördernden zweiten Pumpe (3, 3') mittels einer reib- und formschlüssig wirkenden, steuerbaren Rutschkupplung (5, 5') förderdruck- bzw. drehzahlabhängig bewirkt ist und
- eine jeweilige Rutschkupplung (5, 5') über eine fliehkraftgesteuerte Einrichtung (8, 10; 17) gesteuert ist,
**dadurch gekennzeichnet,**
- **dass** ein Pumpenrotor (12) der zweiten Pumpe (3') über eine Durchbrechung (13) von der Antriebswelle (4') der ersten Pumpe (2') lose durchsetzt ist, und
- in der Durchbrechung (13) diametral angeordnete Kegelabschnitte (14, 14') einerseits mit einem Konus (15) der Antriebswelle (4') und andererseits mit einer angeschrägten, auf der Antriebswelle (4') federhydraulisch steuerbar angeordneten Schalthülse (16) eine Rutschkupplung (5') bilden, die
- über die hydraulisch mittels eines fliehkraftgesteuerten Ventils (17) beaufschlagte Schalthülse (16) gegen den Widerstand einer vorgespannten Kupplungsfeder (18) zur förderdruck- bzw. drehzahlabhängigen Antriebsunterbrechung der zweiten Pumpe (3') gelöst gehalten ist.

## Claims

1. A device comprising circulating positive displacement pumps, especially externally toothed geared pumps, combined with a drive, especially for internal combustion engines,
- wherein a first driven pump (2,2') is combined via its drive shaft (4, 4') with a second coaxial couplable and uncouplable pump (3, 3'), wherein
- the second pump (3, 3'), which delivers to a pressure duct in common with the first pump (2, 2'), is uncoupled and uncoupled by a frictionally and positively acting controllable slipping clutch (5, 5') in dependence on the delivery pressure or speed and
- each slipping clutch (5, 5') is controlled via a centrifugally controlled device (8, 10; 17),
**characterised in that**
- a pump rotor (6) of the second pump (3) is co-rotatably connected to a sleeve shaft (7) rotatably mounted on the drive shaft (4) of the first pump (2) and
- the free end region of the sleeve shaft (7) is co-rotatably connected to a V belt-like grooved pulley (8), wherein
- the grooved pulley (8) forming part of a slipping clutch (5) is for frictional and positive engagement of spring-loaded, centrifugally controlled, grooved (9) clutch jaws (10), which
- are pivotably mounted on a bearing pulley (11) co-rotatably connected to the drive shaft (4).

2. A device according to claim 1, **characterised in that** the clutch jaws (10) are disposed on the bearing pulley (11) suitably for self-reinforcing engagement in the grooved pulley (8).

3. A device comprising circulating positive displacement pumps, especially externally toothed geared pumps, combined with a drive, especially for internal combustion engines,
- wherein a first driven pump (2,2') is combined via its drive shaft (4, 4') with a second coaxial couplable and uncouplable pump (3, 3'), wherein
- the second pump (3, 3'), which delivers to a pressure duct in common with the first pump (2, 2'), is coupled and uncoupled by a frictionally and positively acting controllable slipping clutch (5, 5') in dependence on the delivery pressure or speed and
- each slipping clutch (5, 5') is controlled via a centrifugally controlled device (8, 10; 17),
**characterised in that**
- the drive shaft (4') of the first pump (2') extends loosely through a pump rotor (12) of the second pump (3') via an aperture (13) and
- diametrically opposite cone portions (14, 14') in the aperture (13) form a slipping clutch (5') on the one hand with a cone (15) of the drive shaft (4') and on the other hand with a chamfered connecting bush (16) disposed on the drive shaft (4') and controllable hydraulically and by a spring, wherein the clutch,
- via the bush (16), hydraulically actuated by a centrifugally controlled valve (17), is held in a released position against the resistance of a prestressed clutch spring (18) in order to cut off the drive of the second pump (3') in dependence on the delivery pressure and/or speed.

## Revendications

1. Dispositif de pompes rotatives à déplacement positif, combinées avec un entraînement, notamment dispositif de pompes à engrenages à denture extérieure, en particulier pour des moteurs à combustion interne, dans lequel
- une première pompe (2, 2'), entraînée, est combinée par son arbre d'entraînement (4, 4') avec une deuxième pompe (3, 3') coaxiale pouvant être accouplée et désaccouplée,
- l'accouplement et le désaccouplement de la deuxième pompe (3, 3') refoulant dans un canal de pression commun avec la première pompe (2, 2') s'effectuant en fonction de la pression de refoulement ou de la vitesse de rotation au moyen d'un accouplement à glissement (5, 5') commandable agissant par complémentarité de friction et de forme, et
- un accouplement à glissement (5, 5') respectif étant commandé par un organe (8, 10 ; 17) commandé par la force centrifuge,
**caractérisé en ce qu'**
- un rotor (6) de la deuxième pompe (3) est relié immobile en rotation à un arbre manchon (7) logé mobile en rotation sur l'arbre d'entraînement (4) de la première pompe (2), et
- dans la zone terminale libre, l'arbre manchon (7) est en liaison immobile en rotation avec une poulie à gorge (8) en forme de courroie trapézoïdale,
- la poulie à gorge (8), qui fait partie de l'accouplement à glissement (5), sert à l'engagement par complémentarité de friction et de forme de mâchoires d'accouplement (10) munies de cannelures (9) sollicitées par ressort et commandées par force centrifuge, et
- les mâchoires d'accouplement sont logées en pivotement sur une poulie de support (11) reliée immobile en rotation à l'arbre d'entraînement (4).

2. Dispositif selon la revendication 1,
**caractérisé en ce que**
les mâchoires d'accouplement (10) sont disposées sur la poulie de support (11) pour un engagement autorenforcé dans la poulie à gorge (8).

3. Dispositif de pompes rotatives à déplacement positif combinées avec un entraînement, notamment dispositif de pompes à engrenages à denture extérieure, en particulier pour des moteurs à combustion interne, dans lequel
- une première pompe (2, 2'), entraînée, est combinée par son arbre d'entraînement (4, 4') avec une deuxième pompe (3, 3') coaxiale pouvant être accouplée et désaccouplée,
- l'accouplement et le désaccouplement de la deuxième pompe (3, 3') refoulant dans un canal de pression commun avec la première pompe (2, 2') s'effectuant en fonction de la pression de refoulement ou de la vitesse de rotation au moyen d'un accouplement à glissement (5, 5') commandable agissant par complémentarité de friction et de forme, et
- un accouplement à glissement (5, 5') respectif étant commandé par un organe (8, 10 ; 17) commandé par la force centrifuge,
**caractérisé en ce qu'**
- un rotor (12) de la deuxième pompe (3') est traversé librement par l'arbre d'entraînement (4') de la première pompe (2') dans un passage (13), et
- dans le passage (13) des segments coniques (14, 14') disposés diamétralement forment, d'une part avec un cône (15) de l'arbre d'entraînement (4') et d'autre part avec un manchon de commutation (16) chanfreiné disposé sur l'arbre d'entraînement (4') et commandé par force hydraulique, l'accouplement à glissement (5'), qui
- l'accouplement à glissement est maintenu desserré par le manchon de commutation (16) sollicité hydrauliquement au moyen d'une soupape (17) commandée par la force centrifuge contre la résistance d'un ressort d'accouplement (18) précontraint, pour interrompre l'entraînement de la deuxième pompe (3') en fonction de la pression de refoulement ou de la vitesse de rotation.
